# NEUE EUROPÄISCHE PATENTSCHRIFT

(11) **EP 0 992 619 B2**
(45) Veröffentlichungstag und Bekanntmachung des Hinweises auf die Entscheidung über den Einspruch: **30.08.2006**
(45) Hinweis auf die Patenterteilung: 19.02.2003
(21) Anmeldenummer: 99124585.3
(22) Anmeldetag: 04.11.1995
(51) Int. Cl.: D01H 4/08, D01H 4/10

(54) **Offenend-spinnrotor**
Open-end spinning rotor
Rotor de filage à bout libre

(30) Priorität: 18.11.1994 DE 4441087
(43) Veröffentlichungstag der Anmeldung: 12.04.2000
(62) Teilanmeldung aus: 95117373.1
(73) Patentinhaber: Rieter Ingolstadt Spinnereimaschinenbau AG, 85055 Ingolstadt (DE)
(72) Erfinder: Billner, Werner, 85053 Ingolstadt (DE); Bergmeier, Werner, 85101 Lenting (DE)
(74) Vertreter: Bergmeier, Werner

(56) Entgegenhaltungen:
- EP-A- 0 301 581
- AT-A- 372 119
- CH-A- 572 106
- DE-A- 2 016 469
- DE-A- 2 261 042
- DE-A- 2 301 439
- DE-A- 3 636 182
- DE-A- 4 123 255
- DE-A- 4 224 687
- US-A- 4 170 102
- US-A- 4 241 572

## Beschreibung

Die vorliegende Anmeldung betrifft einen Offenend-Spinnrotor gemäß dem Oberbegriff des Anspruches 1. Aus der DE-A 42 24 687 ist ein Verfahren zum Offenendspinnen sowie eine Offenend-Spinnvorrichtung bekannt, bei der die aus dem Faserspeisekanal austretenden Fasern zunächst auf eine senkrecht zur Rotorachse angeordnete Wand aufgespeist werden, wodurch sie komprimiert in der Ebene dieser Fläche angeordnet werden, während die Transportluft von den Fasern getrennt wird. Daraufhin werden die Fasern auf die Gleitwand des Spinnrotors, in axialer Richtung des Spinnrotors betrachtet aufgespeist. Anschließend rutschen die Fasern entlang derGleitwand hinab in die Fasersammelrille des Spinnrotors. Von dort werden sie in den sich bildenden Faden eingebunden und aus dem Rotor abgezogen.

Aus der DE-A 41 23 255 ist eine Offenend-Spinnvorrichtung bekannt, deren besonderer Vorteil darin bestehen soll, daß praktisch keine Fasern mehr unmittelbar in die Fasersammelrille des Spinnrotors gelangen, sondern alle zunächst auf die Gleitwand aufgespeist werden, auf der sie anschließend entlangrutschen und dann erst in die Fasersammelrille des Spinnrotors gelangen. Mit dieser Ausgestaltung soll es auch möglich sein, als extrem klein bezeichnete Spinnrotoren mit einem Durchmesser von ca. 30 mm zu betreiben.

Wesentlich bei den bekannten Anmeldungen DE-A 42 24 687 und DE-A 41 23 255 ist, daß größter Wert darauf gelegt wird, daß die eingespeisten Fasern zunächst auf die Gleitwand des Spinnrotors aufgebracht werden, um eine möglichst lange Strecke auf der Gleitwand entlang zu rutschen, um dann erst in die Fasersammelrille zu gelangen. Dieses Gleiten soll dazu dienen, die Fasern zu strecken, so daß sie in gestreckter Form und parallel in der Fasersammelrille abgelegt werden.

Aus der DE-A 20 16 469 ist eine Offenend-Spinnvorrichtung bekannt, die im Aufbau sehr den beiden oben genannten DE-A gleicht. Hier allerdings wird nicht in dem Maße darauf Wert gelegt, daß die Fasern zunächst auf die Gleitwand des Spinnrotors aufgespeist werden, sondern hier scheint es sowohl möglich zu sein, die Fasern auf die Gleitwand als auch direkt in die Fasersammelrille gelangen zu lassen. Im übrigen ist die Zielsetzung der DE-A 2016 469 die Offenend-Spinnvorrichtung so auszubilden, daß im Falle einer Betriebsunterbrechung die Entfernung von Fasern auf einfache Weise möglich ist. Es wird lediglich noch erwähnt, daß der Fadenabzug in einer Ebene, die unterhalb der Fasersammelrille angeordnet ist, günstig sein soll. Zu den unterschiedlichen Auswirkungen, ob die in den Spinnrotor eingespeisten Fasern direkt in die Fasersammelrille gelangen oder erst auf die Gleitwand und von dieser entlang in die Fasersammelrille, werden keine Aussagen gemacht. Im Anschluß an die DE-A 20 16 469 hat sich der Stand der Technik in eine völlig andere Richtung bewegt. Zielsetzung war, und dies wird auch aus den beiden oben genannten Offenlegungsschriften DE-A 41 23 255 und DE-A 42 24 687 deutlich, zu vermeiden, daß die eingespeisten Fasern direkt in die Fasersammelrille gelangen. Der Stand der Technik war nämlich der feisenfesten Überzeugung, daß es unbedingt notwendig ist, daß die eingespeisten Fasern zunächst auf die Fasergleitwand gelangen, um dieser entlang in die Rille hinabzurutschen. In diesem Hinabrutschen hat der Stand der Technik die einzige Möglichkeit gesehen, daß die Fasern in gestreckter Lage in die Fasersammelrille gelangen, von wo aus sie dann anschließend wieder abgezogen wurden.

Ein weiterer Nachteil der Offenend-Spinnvorrichtungen des Standes der Technik besteht darin, daß ein Einspeisen der Fasern direkt in die Fasersammelrille dadurch verhindert wird, daß eine Verkürzung des Abstandes zwischen Fasersammelrille und Ende der Gleitfläche gar nicht möglich ist.

Die Offenend-Spinnrotoren des Standes der Technik nämlich besitzen an ihrem offenen Ende einen derart geringen Durchmesser, bedingt durch die Neigung und insbesondere Länge der Fasergleitwand in axialer Richtung gesehen, daß der Durchmesser des in den Spinnrotor hineinreichenden Teiles des Deckels der Offenend-Rotorspinnvorrichtung einen wesentlich geringeren Durchmesser besitzen muß als die Fasersammelrille des Spinnrotors. Dadurch, daß der Rotordeckel durch eine Schwenkbewegung mit einer Schwenkachse, die senkrecht zum Schaft des Spinnrotors und im Abstand zu diesem angeordnet ist, vom Spinnrotorweggeschwenkt wird, ist es notwendig, daß der in den Spinnrotor hineinragende Teil des Rotordeckels, um beim Schwenken nicht an den Rand des Spinnrotors zu stoßen, nochmals kleiner ausgebildet werden muß. Dies hat zur Folge, daß bei der in der DE-A 20 16 469 gezeigten Spinnvorrichtung der Abstand, der von den eingespeisten Fasern von der Aufspeisefläche bis zur Rotorrille überwunden werden muß, sehr groß ist. Bei den Vorrichtungen DE-A 42 24 687 und DE-A 41 23 255 sind die Verhältnisse am Faserspeisekanal und am Austrittschlitz der Fasern sehr beengt, weil sich der in den Rotor hineinragende Teil des Dekkels am sehr kleinen Durchmesser der offenen Seite des Spinnrotors orientieren muß. Dies hat insbesondere bei kleineren Spinnrotoren, beispielsweise solche mit einem Rillendurchmesser von 30 mm und darunter sehr ungünstige Auswirkungen bei der Behandlung der Fasern, beim Abziehen des Fadens aus dem Offenend-Spinnrotor und bei der konstruktiven Gestaltung des Rotordeckels.

Ein weiterer Nachteil des Standes der Technik ist, daß die dort gezeigten Spinnrotoren zu ihrem Antrieb einen hohen Energieverbrauch haben. Dies wird verursacht durch die Gleitwand mit ihrer großen Oberfläche, die bei hohen Drehzahlen, die bis über 130.000 U/min liegen, zu einer großen Reibung mit der umgebenden und der im Spinnrotor befindlichen Luft führen. Ein weiterer Nachteil ist, daß durch diese Ausgestaltung die Spinnrotoren auch eine große Masse besitzen, die schwerer zu beschleunigen ist, kräftigere Lagerungen erfordert und eine größere Unwucht verursacht.

Der Stand derTechnik hat zum Zwecke der Energleeinsparung in der DE-A 23 01 439 vorgeschlagen, den Durchmesser der Fasersammelrille in einem bestimmten Verhältnis von Abstand der Fasersammelrille zum Rand des Spinnrotors auszubilden. Bei den bisher bekannten Rotoren für hohe Rotordrehzahlen von ca. 100.000 U/min und mehr sind diese Abmessungen jedoch als unbrauchbar anzusehen und können dem Fachmann keine Lehre hinsichtlich der Ausbildung eines Spinnrotors geben. So besitzen beispielsweise gebräuchliche Spinnrotoren eine Höhe h, wie sie in der DE-A 23 01 439 definiert ist, von ca.10 mm. Dies würde für den reellen Durchmesser bedeuten, daß ein entsprechend ausgebildeter Spinnrotor einen Durchmesser im Bereich der Fasersammelrille von 70 mm besitzen müßte. Die Lehre der DE-A 23 01439 ist nicht anwendbar, denn sie bezog sich auf Spinnrotoren mit Durchmessern im Bereich der Fasersammelrille von damals üblichen Werten von weit über 45 bis 50 mm Durchmesser im Bereich der Fasersammelrüle. Der Stand der Technik hat sich, anders als In der DE-A 23 01439 gelehrt, dahingehend entwickelt, daß die mittlere Höhe h unabhängig vom Durchmesser der Fasersammelrille gleich groß gewählt wurde, wobei Werte im Bereich von 9,5 mm bis 11,5 mm Anwendung fanden, bei Durchmessern der Fasersammelrille zwischen 30 mm und ca. 40 mm. Im übrigen sind in der DE-A 23 01 439 überhaupt keine Angaben hinsichtlich der Einspeisung von Fasern in den Spinnrotor gemacht, so daß von diesem Stand der Technik keinerlei Anregungen bei der Entwicklung von Spinnrotoren , die bei höheren Drehzahlen eingesetzt werden können, ausgegangen sind.

Aufgabe der vorliegenden Erfindung ist es, einen Offenend-Spinnrotor so auszubilden, daß die Nachteile des Standes der Technik überwunden werden und durch die erfindungsgemäße Ausgestaltung es möglich ist, die Fasern In den Spinnrotor In günstiger Weise einzuspeisen, so daß auch Spinnrotoren mit einem Durchmesser von ca. 30 mm und weit darunter eingesetzt werden können. Dies hat den besonderen Vorteil, daß die Wirtschaftlichkeit des Offenend-Rotorspinnens wesenthlich gesteigert werden kann, well durch besonders kleine Rotoren die Produktionsgeschwindigkeit des Fadens wesentlich gesteigen werden kann

Eine weitere Aufgabe der vorliegenden Anmeldung ist es, einen Offenend-Spinnrotor vorzuschlagen, der besonders günstig bei hohen Drehzahlen eingesetzt werden kann, wobei Drehzahlen von weit mehr als 130.000 U/min möglich sein sollen und wobei gleichzeitig der Spinnrotor mit geringerem Einsatz von Antriebsenergie betrieben werden soll, er eine geringere Masse besitzen soll und dabei gute Schwerpunktlage besitzt, weil der Schwerpunkt mehr in Nähe der Lagerstelle des Spinnrotors verlegt wird.

Die Aufgaben der vorliegenden Anmeldung werden in erfindungsgemäßer Weise gelöst durch einen Offenend-Spinnrotor gemäß dem Patentanspruch 1. Vorteilhafte Weiterbildungen der Erfindung sind in den Unteransprüchen beschrieben.

Die Erfindung der vorliegenden Anmeldung geht unter anderem von der Erkenntnis aus, daß im Gegensatz zu den Vorstellungen des Standes de Technik das Entlanggleiten der Fasern an der Wand des Spinnrotors im wesentlichen nicht zu dem gewünschten Effekt führt, nämlich daß die Fasern derart ins Garn eingebunden werden, daß dieses eine zufriedenstellende Struktur erhält. Insbesondere die sogenannten Bauchbinden, daß heißt Fasern, die um das Gam herumgewickeltwerden, anstatt Teil des Faserverbundes zu sein, können nicht verringert oder vermieden werden. Durch den Einsatz des erfindungsgemäßen Spinnrotors werden die Fasern, ohne lange entlang der Fasergleitwand zu rutschen, parallel In der Fasersammelrille abgelegt. Eine günstige Orientierung der Fasern wird durch den nur noch geringen oder ganz entfallenen Gleitweg auf der Wand des Spinnrotors nicht mehr aufgelöst, so daß die Fasern zueinander besser parallelisiert und orientiert sind. Die Fasern kommen dadurch mit ihrem Anfang und ihrem Ende In einer Ebene liegend in die Fasersammelrille. Dadurch wird die Anzahl der sogenannten Bauchbinden verringert, da weniger Fadenanfänge In den Faden eingebunden werden, solange deren Enden sich noch nicht In der Fasersammelrille befinden.

Besonders günstig ist es, wenn die Wand des Spinnrotors, die sich im Inneren von der Fasersammelrille bis zum Rand erstreckt, eine Neigung im Verhältnis zur Drehachse des Spinnrotors von 15' bis 21' besitzt. Dadurch wird erreicht, daß die Fasern sicher und schnell die Fasersammelrille erreichen, dies auch, wenn die Wand rauh ausgebildet Ist. Besonders vorteilhaft ist eine Neigung von 17' und mehr, beispielsweise zwischen 17' und 19'. Günstigerweise ist die Wand des Spinnrotors rauh ausgebildet, beispielsweise mittels einer Beschichtung mit harten Partikeln, z.B. Diamant.

Der Offenend-Spinnrotor besitzt eine Fasersammelrille mit einem Durchmesser von weniger als 35 mm. Dadurch ist es möglich, eine besonders wirtschaftliche Ausführungsform der Erfindung zu gestalten. Die Vorteile der Erfindung kommen besonders zum Tragen, wenn die Fasersammelrille einen Durchmesser von weniger als 30,5 mm besitzt. Besonders günstig ist der Offenend-Spinnrotor ausgestaltet, wenn dieser einen Schaft zum Lagern und/oder zu seinem Antrieb besitzt. Dadurch ist der Rotor leicht auszutauschen und sowohl ebensogut anzutreiben als auch abzubremsen. In weiterer vorteilhafter Ausgestaltung der Erfindung ist vorgesehen, daß der Spirinrotor auf seiner dem offenen Ende gegenüberliegenden Seite mit einer Lagerfläche ausgestattet ist, die beispielsweise scheibenförmig ausgestaltet sein kann und aus einem magnetisierbaren Material ausgebildet sein kan n., wodurch der Spinnrotor über elektromagnetische Kräfte sowohl gelagert als auch angetrieben werden kann. Dadurch sind besonders hohe Drehzahlen möglich. In vorteilhafter Weise kann der Spinnrotor auch mit Öffnungen in seinem Rotorboden ausgestattet sein, wodurch in bekannter Weise durch die Drehung des Rotor ein Unterdruck in diesem entsteht und extra Maßnahmen zum Erzeugen eines Unterdruckes eingespart werden können.

Durch die erfindungsgemäße Ausgestaltung des Offenend-Spinnrotors wird erreicht, daß der Spinnrotor besonders wirtschaftlich bei hohen Drehzahlen eingesetzt werden kann. Durch die geringe Höhe der Wand zwischen Fasersammelrille und Öffnung des Spinnrotors wird erreicht, daß seine Oberfläche relativ klein ist. was insbesondere bei hohen Drehzahlen dazu führt- daß sein Luftwiderstand gegenüber den Spinnrotoren des Standes der Technik stark herabgesetzt ist. Dies wird noch durch seinen kleineren Durchmesser im Bereich der Fasersammelrille zusätzlich unterstützt. Trotzdem besitzt der Spinnrotor eine Öffnung, in die beispielsweise der Ansatz mit Faserspeisekanal und der Aufspeisefläche einer Offenend-Spinnvorrichtung hineinreicht, die groß genug ausgebildet ist, so daß die Teile der Offenend-Spinnvorrichtung in genügender Größe ausgebildet werden können, so daß die Einspeisung der Fasern nicht behindert wird, ebenso nicht das Abziehen des Fadens. Durch die erfindungsgemäße Ausgestaltung der Größe der Öffnung des Spinnrotors im Vergleich zu dessen Durchmesser der Fasersammelrille wird erreicht, daß bei gleicher Größe des Ansatzes der Offenend-Spinnvorrichtung ein Spinnrotor mit einer kleineren Fasersammelrille als i Stand der Technik eingesetzt werden kann, wodurch höhere Rotordrehzahlen und damit Fadenliefergeschwindigkeiten möglich sind. Dadurch steigt nicht nur der wirtschaftliche Vorteil, weil weniger Antriebsenergie verbraucht wird, sondern auch die Produktivität des Spinnrotors wird wesentlich verbessert. Darüber hinaus besitzt der Spinnrotor auch die Eigenschaft, daß die Wand mit so geringer Höhe ausgebildet ist, daß die Orientierung der aufgespeisten Fasern durch die Wand des Spinnrotors nicht wesentlich verschlechtert wird. Die Fasern können auf einfache Weise durch seine Öffnungsgeometrie und seine geringe Höhe der Wand nahe in den Bereich der Fasersammelrille gespeist werden, ja sogar direkt in die Fasersammelrille selbst Dies hat besonders günstige Auswirkungen auf die Qualität des ersponnenen Fadens. Besonders günstig ist in diesem Zusammenhang auch der Abstand zwischen dem Boden des Spinnrotors zur Ebene, in der die Fasersammelrille angeordnet ist. Dadurch ist es möglich, den Abzug des Fadens aus diesem Spinnrotor so zu gestalten, daß der abgezogene Faden nicht in Kontakt mit den eingespeisten Fasern gelangt. Ein derartiger Rotor neigt weniger zur Bildung von Bauchbinden im Gam. Durch eine geringe Höhe der Wand von weniger als 6, 1 mm wird erreicht, daß die oben genannten Vorteile noch weiter gesteigert werden, besonders günstig ist dabei eine geringe Höhe der Wand von weniger als 4,1 mm, günstig zwischen 2 mm und 6 mm gelegen und besonders günstig in einem Bereich zwischen 2,2 mm und 4,2 mm. Bei einer weiteren vorteilhaften Ausgestaltung besitzt die Fasersammelrille einen Durchmesser zwischen 32 mm und 30,5 mm, wobei die Öffnung des Rotors einen Durchmesser von wenigstens 25,7 mm besitzt, weil hierdurch ein besonders wirtschaftlich arbeitender Spinnrotor gestaltet werden kann, der gleichzeitig noch eine so große Öffnung besitzt, daß er problemlos mit Fasern beschickt werden kann, weil der Ansatz der in ihn hineinreicht, groß genug ausgebildet werden kann. Auch der Faserspeisekanal kann eine vorteilhafte Größe behalten. Besonders wirtschaftlich ist ein Offenend-Spinnrotor gemäß der Erfindung einzusetzen, wenn er einen Durchmesser der Fasersammelrille im Bereich zwischen 27,5 mm und 30,5 mm besitzt. Dadurch sind Rotordrehzahlen von weit mehr als 130.000 U/min möglich, wodurch ein besonders wirtschaftlich arbeitender Rotor gestaltet wird. Insbesondere in Verbindung mit einer geringen Höhe der Wand des Offenend-Spinnrotors kann damit ein Rotor erhalten werden, der gleichzeitig einen qualitativ hochwertigen Faden und diesen besonders wirtschaftlich herstellen kann. Mit der Ausgestaltung gemäß der Erfindung ist es auch möglich, Rotoren zu gestalten, die mit außerordentlich hohen Rotordrehzahlen arbeiten können, und trotz eines Durchmessers der Fasersammelrille von weniger als 27,5 mm noch ausreichend mit Fasern versorgt werden können. Diese Versorgung ist dabei noch in einer Qualität möglich, bei der die Fasern parallel in die Fasersammelrille einspeist werden. Die Lehre der Erfindung gestattet es nämlich auch derartige Spinnrotoren, noch mit einer Öffnung zu versehen, die groß genug ist, daß ihr Betrieb sinnvoll möglich ist, wobei dies gleichzeitig bei guter Qualität des Fadens und besonders hoher Wirtschaftlichkeit erfolgt. Andere vorteilhafte Ausgestaltungen der Erfindung sind in den Ansprüchen und in der Beschreibung beschrieben und erläutert.

Im folgenden wird die Erfindung anhand von zeichnerischen Darstellungen beschrieben. Es zeigen:
- Figur 1: eine Offenend-Spinnvorrichtung mit einem erfindungsgemäßen Spinnrotor mit Rotorschaft;
- Figur 2: einen erfindungsgemäßen Spinnrotor mit Öffnungen im Rotorboden und mit einer Lagerfläche.

Die Offenend-Spinnvorrichtung 1 von Figur 1 besitzt einen erfindungsgemäßen Spinnrotor 11, der mit einem Rotorschaft 110 gelagert und angetrieben ist. Der Spinnrotor 11 läuft im Inneren eines Gehäuses 2, das einen Deckel 21 besitzt, der über ein Scharnier 22 weggeklappt werden kann, wodurch das Gehäuse 2 geöffnet wird. Das Innere des Gehäuses 2 wird über eine Unterdruckleitung 23 mit Unterdruck beaufschlagt. Der Rotorschaft 110 durchdringt das Gehäuse 2, wobei der Spalt sehr eng gewählt ist, um den Unterdruck konstant aufrecht zu erhalten. Der Deckel 21 liegt auf Dichtungen 211 dicht auf. Der Deckel 21 besitzt einen Ansatz 3, der in das Innere des Spinnrotors 11 hineinragt. Der Ansatz 3 führt einen Faserspeisekanal 31 in das Innere des Spinnrotors. Über diesen werden die Fasern über ein Faserluftgemisch in bekannter Weise in den Spinnrotor eingebracht. Der Ansatz 3 besitzt darüber hinaus eine Aufspeisefläche 32, auf die die den Faserspeisekanal 31 verlassenden Fasern auftreffen und von ihrer Transportluft getrennt werden. Diese verläßt den Spinnrotor über dessen Rand 119 an seinem offenen, eine Öffnung 111 besitzenden Ende. Der Ansatz 3 besitzt weiterhin eine Durchbrechung 33, auf die im Inneren des Spinnrotors 11 eine Fadenabzugsdüse 4 aufgesetzt ist. Über die Durchbrechung 33 und die Fadenabzugsdüse 4 wird ein im Spinnrotor 11 gebildeter Faden aus diesem in bekannter Weise abgezogen. Die Aufspeisefläche 32 des Ansatzes 3 wird gebildet durch einen Schlitz im Ansatz 3, der im wesentlichen senkrecht zur Achse des Ansatzes 3 in diesen eingearbeitet ist. In diesen Schlitz mündet der Faserspeisekanal 31. Der Spinnrotor 11 besitzt in seinem Inneren eine Fasersammelrille 112 sowie eine Wand 113, die sich zwischen der Fasersammelrille 112 und dem Rand 119 der Öffnung 111 erstreckt. Der Ansatz 3 ist derart tief in das Innere des Spinnrotors 11 eingetaucht, daß die Ebene der Aufspeisefläche 32 auf gleicher Höhe wie die Ebene der Fasersammelrille 112 liegt. Die vom Faserspeisekanal 31 auf die Aufspeisefläche 32 aufgebrachten Fasern gleiten über diese hinweg und gelangen im wesentlichen direkt in die Fasersammelrille 112. Da der Abstand zwischen der Fadenabzugsdüse 4 und dem Rotorboden 114 geringer ist, als der Abstand zwischen dem Rotorboden 114 und der Ebene der Fasersammelrille 112. wird der gebildete Faden aus der Fasersammelrille 112 nach unten, das heißt in Richtung Rotorboden 114, abgezogen. Dadurch kommt der abgezogene Faden nicht in Kontakt mit den ständig neu zugespeisten Fasern, die von der Aufspeisefläche 32 in die Fasersammelrille 112 übertreten. Der Übersichtlichkeit halber ist der Abstand, in radialer Richtung der Achse des Spinnrotors betrachtet, zwischen Fasersammelrille und Aufspeisefläche größer dargestellt. Der Abstand besitzt günstiger in Wirklichkeit einen Wert von weniger als 3,6 mm. Besonders günstig kann der Abstand, insbesondere bei kleinen Spinnrotoren einen Wert von 1 mm bis 2,8 nun betragen. Die Einspeisung der Fasern in den Spinnrotor erfolgt in dem dargestellten Beispiel von Figur 1 in der Ebene der Fasersammelrille, so daß die Fasern im wesentlichen die Wand 113 des Spinnrotors 11 gar nicht berühren. Es kann jedoch auch vorgesehen werden, daß die Fasern in einem Bereich der Wand 113 zwischen der Fasersammelrille 112 und dem Rand 119 aufgespeist werden, zum Beispiel mit einem Abstand zur Fasersammelrille zwischen 1 mm und 2,8 mm. Von dort aus gelangen die Fasern dann, ohne groß an der Wand 113 zu gleiten, in die Fasersammelrille 112. Der Abstand des Ansatzes 3 zur Wand 113 bzw. Fasersammelrille 112 des Spinnrotors 11 kann asymmetrisch ausgebildet sein, so daß der Abstand auf der Seite, auf der die Fasern in den Spinnrotor gelangen, wesentlich kleiner ausgestaltet ist, als auf der dieser abgewandten Seite. Dadurch kann leichter die in den Rotor eingedrungene Luft aus diesem austreten. Wie aus Figur 1 zu erkennen ist, wird der Deckel über das Scharnier 22 geschwenkt, wodurch das Ende der Aufspeisefläche 32 in den Bereich der Wand 113 am Rand 119 des Spinnrotors gelangt. Durch die erfindungsgemäße Ausgestaltung des Spinnrotors 11 mit einer Wand 113, die eine Höhe von weniger als 7 mm besitzt, brauchen keine besonderen Maßnahmen ergriffen werden, um den Ansatz 3 beim Öffnen des Deckels 21 aus dem Inneren des Spinnrotors 111 herauszubringen, ohne daß der Ansatz den Rand des Rotors berührt.

Figur 2 zeigt einen erfindungsgemäßen Offenend-Spinnrotor 11. Anders als der Offenend-Spinnrotor von Figur 1 besitzt der von Figur 2 in besonders günstiger Ausgestaltung eine Lagerfläche 115, die beispielsweise aus magnetisierbarem Material besteht, und/oder besonders verschleißfest ausgebildet oder selbstschmierend ist. Dadurch kann der Spinnrotor 11 über elektromagnetische Kräfte gelagert und angetrieben werden. Der Grundkörper 116 des Spinnrotors 11 kann aus einem anderen Material bestehen als seine Lagerfläche 115. Zur Erzeugung von Unterdruck im Inneren des Spinnrotors besitzt dieser Öffnungen 117 in seinem Rotorboden 114. In bekannter Weise wird durch diese bei Betrieb des Spinnrotors eine Saugwirkung erzeugt die dazu benutzt wird, die Fasern durch den Faserspeisekanal in den Spinnrotor zu saugen. Der erfindungsgemäße Spinnrotor von Figur 2 besitzt eine Wand 113, die eine erfinderische Höhe h von weniger als 7 mm besitzt. Sein Durchmesser im Bereich der Fasersammetrille 112 beträgt weniger als 35 mm. Die Öffnung 111, die einen kreisförmigen Querschnitt besitzt, besitzt erfindungsgemäß einen Durchmesser von gleich oder mehr als 84 Prozent des Betrages des Durchmessers der Fasersammelrille. Der Rotorboden 115 hat einen Abstand von mehr als 4,4 mm zur Ebene der Fasersammelrille 112. Der Abstand A besitzt nicht überall diesen Wert, jedoch haben mindestens einige Bereiche des Rotorbodens 114 diesen Abstand. Günstigerweise diese Bereiche des Rotorbodens 114, in die die Fadenabzugsdüse des Ansatzes 3 hineinreicht. Durch diesen Abstand A ist es möglich, den Faden aus der Fasersammelrille in Richtung zum Rotorboden 114 hin abzuziehen, so daß die eingespeisten Fasern nicht in Kontakt mit dem abgezogenen Faden gelangen. Die Abmessungen des Spinnrotors 11 sind im übrigen in den Ansprüchen beschrieben.

Die Erfindung ist nicht auf die dargestellten Ausführungsbeispiele beschränkt. so kann beispielsweise der in Figur 1 dargestellte Rotor 11 die Öffnungen 117 des Rotors 11 aus Figur 2, oder der Rotor 11 aus Figur 2 keine Öffnungen 117 aufweisen. Die Wand 113 kann unterschiedliche Neigungen bezüglich der Rotorachse haben. Die Wand 113 kann in einer besonderen Ausführung eine Höhe von oder nahezu von 0 mm besitzen.

## Patentansprüche

1. Offenend- Spinnvorrichtung (1) mit einem Offenend-Spinmotor (11), der um seine Drehachse rotierbar ist, mit einem Rotorboden (114), mit einer diesem gegenüberliegenden Öffnung (111) und mit einer Fasersammelrille (112) und einer Wand (113), die sich von der Fasersammelrille (112) bis zur Öffnung (111) erstreckt, wobei die Fasersammelrille (112) einen Durchmesser von weniger als 35 mm hat, **dadurch gekennzeichnet, daß** die Wand (113) zwischen der Fasersammelrille (112) und der Öffnung (111) eine Höhe von weniger als 7 mm besitzt, die Öffnung (111) des Spinnrotors wenigstens einen Durchmesser von 84% des Durchmessers der Fasersammelrille (112) besitzt,
und die Offenend-Sprinnvorritchtung (1) einem Faserspeisekanal (31) mit einer Aufspeisefläche (32) aufweist, und daß die Aufspeirsefläche (32) und Wand (113) einander so zu geordnet sind, daß die Fasern in der Fasersammelrille (112) bew in der Nähe der Fasersammelrille (112) an der Wand (113) abgelegt werden.

2. Offenend-Spinn vorrichtung nach Anspruch 1, **dadurch gekennzeichnet, daß** die Wand (113) eine Höhe (H) von weniger als 6,1 mm besitzt.

3. Offenend-Spinn vorrichtung nach Anspruch 2, **dadurch gekennzeichnet, daß** die Wand (113) eine Höhe (H) von weniger als 4,1 mm besitzt.

4. Offenend-Spinn vorrichtung nach Anspruch 2, **dadurch gekennzeichnet, daß** die Wand (113) eine Höhe (H) zwischen 2 mm und 6 mm besitzt.

5. Offenend-Spinn vorrichtung of nach Anspruch 4, **dadurch gekennzeichnet, daß** die Wand (113) eine Höhe (H) zwischen 2,2 und 4,2 mm besitzt.

6. Offenend-Spinnvorrichtung nach einem oder mehreren der Ansprüche 1 bis 5, **dadurch gekennzeichnet, daß** die Fasersammelrille (112) einen Durchmesser zwischen 32 mm und 30,5 mm besitzt und die Öffnung (111) des Rotors (11) einen Durchmesser von wenigstens 25,7 mm besitzt.

7. Offenend-Spinnvorrichtung nach einem oder mehreren der Ansprüche 1 bis 5, **dadurch gekennzeichnet, daß** die Fasersammelrille (112) einen Durchmesser von zwischen 30,5 mm und 27,5 mm besitzt.

8. Offehend-Spinnvorrichtung nach einem oder mehreren der Ansprüche 1 bis 5, **dadurch gekennzeichnet, daß** die Fasersammelrille (112) einen Durchmesser von weniger als 27,5 mm besitzt.

9. Offenend-Spinnvorrichtung nach einem oder mehreren der Ansprüche 1 bis 8, **dadurch gekennzeichnet, daß** der Rotorboden (114) wenigstens in Tei-len, von der Ebene, in der die Fasersammelrille (112) angeordnet ist, einen Abstand von mehr als 4,5 mm hat.

10. Offenend-Spinnvorrichtung nach Anspruch 9, **dadurch gekennzeichnet, daß** der Rotorboden (114) einen Abstand von dieser Ebene von mehr als 5 mm hat.

11. Offenend-Spinnvorrichtung nach einem oder mehreren der Ansprüche 1 bis 10, **dadurch gekennzeichnet, daß** die Wand (113) eine Neigung im Verhältnis zur Drehachse des Spinnrotors (11) mit einem Winkel von 15° bis 21° besitzt.

12. Ofienend-Spinnvorrichtung nach Anspruch 11, **dadurch gekennzeichnet, daß** der Winkel der Neigung wenigstens 17° beträgt.

13. Offenend-Spinnvorrichtung nach einem oder mehreren der Ansprüche 1 bis 12, **dadurch gekennzeichnet, daß** die Wand (113) rauh ausgebildet ist.

## Claims

1. Open-end spinning device (1) with an open-end spinning rotor (11) that can be rotated about its rotational axis, with a rotor base (114), with an opening (111) located opposite the rotor base and with a fibre collection channel (112) and a wall (113) that extends from the fibre collection channel (112) to the opening (111) and the fibre collection channel (112) having a diameter of less than 35 mm, **characterized** such that the height of the wall (113) between the fibre collection channel (112) and the opening (111) is less than 7 mm, the opening (111) of the spinning rotor has a diameter of at least 84 % of the diameter of the fibre collection channel (112), and the open-end spinning device (1) features a fibre feed channel (31) with a feed surface (32), and that the feed surface (32) and the wall (113) are aligned with each other such that the fibres are deposited in the fibre collection channel (112) or in the vicinity of the fibre collection channel (112) on the wall (113).

2. Open-end spinning device in accordance with Patent Claim 1, **characterized** such that the wall (113) has a height (H) of less than 6.1 mm.

3. Open-end spinning device in accordance with Patent Claim 2, **characterized** such that the wall (113) has a height (H) of less than 4.1 mm.

4. Open-end spinning device in accordance with Patent Claim 2, **characterized** such that the wall (113) has a height (H) between 2 mm and 6 mm.

5. Open-end spinning device in accordance with Patent Claim 4, **characterized** such that the wall (113) has a height (H) between 2.2 mm and 4.2 mm.

6. Open-end spinning device in accordance with one or several of the Patent Claims 1 to 5, **characterized** such that the fibre collection channel (112) has a diameter between 32 mm and 30.5 mm and the opening (111) of the rotor (11) has a diameter of at least 25.7 mm.

7. Open-end spinning device in accordance with one or several of the Patent Claims 1 to 5, **characterized** such that the fibre collection channel (112) has a diameter between 30.5 mm and 27.5 mm.

8. Open-end spinning device in accordance with one or several of the Patent Claims 1 to 5, **characterized** such that the fibre collection channel (112) has a diameter of less than 27.5 mm.

9. Open-end spinning device in accordance with one or several of the Patent Claims 1 to 8, **characterized** such that the rotor base (114) has a distance, at least in parts, of more than 4.5 mm from the plane on which the fibre collection channel (112) is arranged.

10. Open-end spinning device in accordance with Patent Claim 9, **characterized** such that the rotor base (114) has a distance of more than 5 mm from this plane.

11. Open-end spinning device in accordance with one or several of the Patent Claims 1 to 10, **characterized** such that the wall (113) has an inclination with respect to the rotational axis of the spinning rotor (11) at an angle of 15° to 21 °.

12. Open-end spinning device in accordance with Patent Claim 11, **characterized** such that the angle of the inclination is at least 17°.

13. Open-end spinning device in accordance with one or several of the Patent Claims 1 to 12, **characterized** such that the wall (113) features a rough finish.

## Revendications

1. Dispositif de filage à bout libre (1) avec un rotor de filage à bout libre (11), qui est susceptible de tourner autour de son axe de rotation et qui comporte un fond (114) de rotor, une ouverture (111) y opposée, une rainure collectrice de fibres (112) et une paroi (113) s'étendant depuis la rainure collectrice de fibres (112) jusqu'à l'ouverture (111) et la rainure collectrice de fibres (111) présente un diamètre inférieur à 35 mm, **caractérisé en ce que** la paroi (113) entre la rainure collectrice de fibres (112) et l'ouverture (111) présente une hauteur inférieure à 7 mm, **en ce que** l'ouverture (111) du rotor de filage présente un diamètre représentant au moins 84 % du diamètre de la rainure collectrice de fibres (112), et **en ce que** le dispositif de filage à bout libre (1) comporte une rigole de livraison de fibres (31) avec un surface de livraison (32), et **en ce que** la surface de livraison de fibres (32) et la paroi (113) sont disposées l'une par rapport à l'autre de telle manière que les fibres soient déposées dans la rainure collectrice de fibres (112) ou à proximité de la rainure collectrice de fibres (112), à la paroi (113).

2. Dispositif de filage à bout libre selon la revendication 1, **caractérisé en ce que** la paroi (113) présente une hauteur (H) inférieure à 6,1 mm.

3. Dispositif de filage à bout libre selon la revendication 2, **caractérisé en ce que** la paroi (113) présente une hauteur (H) inférieure à 4,1 mm.

4. Dispositif de filage à bout libre selon la revendication 2, **caractérisé en ce que** la paroi (113) présente une hauteur (H) comprise entre 2 mm et 6 mm.

5. Dispositif de filage à bout libre selon la revendication 4, **caractérisé en ce que** la paroi (113) présente une hauteur (H) comprise entre 2,2 et 4,2 mm.

6. Dispositif de filage à bout libre selon l'une ou plusieurs des revendications 1 à 5, **caractérisé en ce que** la rainure collectrice de fibres (112) présente un diamètre compris entre 32 mm et 30,5 mm et **en ce que** l'ouverture (111) du rotor (11) présente un diamètre d'au moins 25,7 mm.

7. Dispositif de filage à bout libre selon l'une ou plusieurs des revendications 1 à 5, **caractérisé en ce que** la rainure collectrice de fibres (112) présente un diamètre compris entre 30,5 mm et 27,5 mm.

8. Dispositif de filage à bout libre selon l'une ou plusieurs des revendications 1 à 5, **caractérisé en ce que** la rainure collectrice de fibres (112) présente un diamètre inférieur à 27,5 mm.

9. Dispositif de filage à bout libre selon l'une ou plusieurs des revendications 1 à 8, **caractérisé en ce que** le fond (114) du rotor présente un distance, au moins partiellement, de plus de 4,5 mm du plan dans lequel est disposée la rainure collectrice de fibres (112).

10. Dispositif de filage à bout libre selon la revendication 9, **caractérisé en ce que** le fond (114) du rotor présente une distance de ce plan de plus de 5 mm.

11. Dispositif de filage à bout libre selon l'une ou plusieurs des revendications 1 à 10, **caractérisé en ce que** la paroi (113) présente une inclinaison par rapport à l'axe de rotation du rotor de filage (11) avec un angle compris entre 15° et 21 °.

12. Dispositif de filage à bout libre selon la revendication 11, **caractérisé en ce que** l'angle de l'inclinaison présente au moins 17°.

13. Dispositif de filage à bout libre selon l'une ou plusieurs des revendications 1 à 12, **caractérisé en ce que** la paroi (113) est conçue de façon rugueuse.
